# EUROPÄISCHE PATENTANMELDUNG

(11) **EP 4 696 382 A1**
(43) Veröffentlichungstag der Anmeldung: **18.02.2026**
(21) Anmeldenummer: 24194047.7
(22) Anmeldetag: 12.08.2024
(51) Int. Cl.: A62C 8/06

(54) **VORRICHTUNG UND VERFAHREN ZUM BRANDSCHUTZ**

(71) Anmelder: Dynamics Plus International GmbH, 63868 Grosswallstadt (DE)
(72) Erfinder: Kratz, Bernd, Fichtelberg (DE)
(74) Vertreter: Betten & Resch

(57) **Zusammenfassung**

Brandschutzvorrichtung umfassend ein Brandschutztextil und eine Rahmenanordnung, wobei die Rahmenanordnung einen lösbar gehaltenen Rahmen und mindestens ein Haltemittel umfasst, wobei der Rahmen mit dem Brandschutztextil verbunden und dazu ausgelegt ist, eine Bewegung des Brandschutztextils über ein Schutzobjekt zu unterstützen, und wobei das Haltemittel dazu ausgelegt ist, den Rahmen oberhalb des Schutzobjekts in einer Ruheposition lösbar festzuhalten.

## Beschreibung

Die Erfindung betrifft eine Vorrichtung und ein Verfahren zum Brandschutz und zur Brandlöschung. Das erfindungsgemäße Konzept ist im Besonderen zum Einsatz in manuellen und teilautomatisierten Logistikanlagen geeignet. Es lässt sich zudem auch in einer Vielzahl weiterer Bereiche einsetzen, beispielsweise in Industrieanlagen, Flughäfen, Messehallen, Supermärkten, Parkhäusern, Bibliotheken und vielen weiteren.

### HINTERGRUND DER ERFINDUNG

Brandschutzsysteme in Logistikanlagen spielen eine entscheidende Rolle beim Schutz von Menschenleben, Gütern und der Infrastruktur vor Bränden. Es gibt verschiedene Arten von Brandschutzsystemen, die in Logistikanlagen abhängig von Art, Aufbau, Umfang und Aufgabe der Logistikanlage eingesetzt werden.

In logistischen Anwendungen sind sog. Fachbodenanlagen bekannt und weit verbreitet. Diese Anlagen sind typischerweise mit im Bereich der Decken installierten Sprinklersystemen ausgestattet, die im Falle eines Feuers aktiviert werden. Daneben kommen auch Schaum- oder Pulverlöschanlagen zum Einsatz. In voll- oder teilautomatisierten Lagern werden auch Gaslöschanlagen eingesetzt, die allerdings ein erhebliches Gefährdungspotential für Lagerarbeiter darstellen.

Neben klassischen Fachbodenanlagen werden gleichermaßen modulare automatisierte Systeme, wie Autostore, Exotec und andere zunehmend im Markt verwendet, welche aufgrund ihrer Kompaktheit sowie der Verwendung automatisiert batteriebetriebener Fahrzeuge eine zusätzliche potentielle Feuerquelle darstellen. Dies macht häufig eine Aufrüstung der vorhandenen Deckensprinkler notwendig, wovon in einigen Systemen Sprinkler auch systemintegriert vorgehalten werden (sog. "in-rack"-Sprinkler). Im Falle von Autostore ist dies nicht möglich. Autostore-Systeme werden darum ausschließlich mit Deckensprinklern oder in Oxy-Reduct-Systemen brandgeschützt.

Neben den hohen Anschaffungs- und jährlichen Prüfkosten solcher aufgerüsteter Anlagen ist von besonderem Nachteil, dass die gelagerte Ware nach Auslösen der Sprinkleranlage nicht mehr brauchbar ist. Auch wenn durch das Auslösen der Sprinkleranlage die Ausbreitung eines Feuers verhindert werden konnte, so stellt die weitgehende Unbrauchbarkeit der gesamten Lagerware dennoch ein erhebliches Risiko für den kommerziellen Fortbestand des Unternehmens dar, weil dieses bis zur Wiederbeschaffung eines neuen Warenbestands nicht lieferfähig ist. Vergleichbare Schäden treten beim Einsatz von Schaum- oder Pulverlöschanlagen auf.

Der vorliegenden Erfindung liegt somit die Aufgabe zugrunde, eine Vorrichtung und ein Verfahren bereitzustellen, das zum Brandschutz bzw. zur Brandlöschung geeignet ist und die vorgenannten Nachteile des Standes der Technik überwindet. Insbesondere soll eine Schädigung der gesamten Lagerware nach einem Sprinklereinsatz verhindert werden.

### ÜBERSICHT DER ERFINDUNG

Diese Aufgabe wird durch die erfindungsgemäße Brandschutzvorrichtung gelöst. Diese umfasst: ein Brandschutztextil; und eine Rahmenanordnung, wobei die Rahmenanordnung einen lösbar gehaltenen Rahmen und mindestens ein Haltemittel umfasst, wobei der Rahmen mit dem Brandschutztextil verbunden und dazu ausgelegt ist, eine Bewegung des Brandschutztextils über ein Schutzobjekt zu unterstützen, und wobei das Haltemittel dazu ausgelegt ist, den Rahmen oberhalb des Schutzobjekts in einer Ruheposition lösbar festzuhalten.

In einer technisch vorteilhaften Ausführungsform umfasst die Brandschutzvorrichtung ferner einen Brandmelder, der dazu ausgelegt ist, ein Brandmeldesignal auszugeben, wobei das mindestens eine Haltemittel dazu ausgelegt ist, in Antwort auf das ausgegebene Brandmeldesignal den Rahmen loszulassen.

In einer weiteren technisch vorteilhaften Ausführungsform ist das mindestens eine Haltemittel dazu ausgelegt, das lösbare Rahmenelement mechanisch, hydraulisch, pneumatisch oder magnetisch in einer lösbaren Ruheposition zu halten.

In einer weiteren technisch vorteilhaften Ausführungsform ist das mindestens eine Haltemittel ferner dazu ausgelegt, den Rahmen wieder in die Ruheposition zu bewegen, nachdem das Haltemittel zuvor den Rahmen losgelassen hat.

In einer weiteren technisch vorteilhaften Ausführungsform erstreckt sich der Rahmen über die maximalen horizontalen Abmessungen des Schutzobjekts hinaus und ist dazu ausgelegt ist, die Bewegung des Brandschutztextils über das Schutzobjekt unter Nutzung der Schwerkraft zu unterstützen.

In einer weiteren technisch vorteilhaften Ausführungsform ist eine horizontale Grundform des Rahmenelements vieleckig, oval, rund oder eine Kombination daraus.

In einer weiteren technisch vorteilhaften Ausführungsform umfasst die Rahmenanordnung ferner: eine Mehrzahl von Führungselementen, die seitlich des Schutzobjekts angeordnet und dazu ausgelegt ist, den Rahmen beim Bewegen in vertikaler Richtung zu führen; eine Mehrzahl von Verbindungsmitteln, die dazu eingerichtet ist, mit der Mehrzahl von Führungselementen beweglich verbunden zu sein.

In einer weiteren technisch vorteilhaften Ausführungsform umfasst die Rahmenanordnung ferner mindestens ein Steuermittel, das dazu ausgelegt ist, eine Geschwindigkeit der Bewegung des Rahmens über das Schutzobjekt anhand mindestens eines vorbestimmten Bewegungsparameters zu steuern.

In einer weiteren technisch vorteilhaften Ausführungsform ist das mindestens eine Steuermittel ferner dazu ausgelegt, mit mindestens einem der Mehrzahl von Verbindungsmitteln oder mit dem Haltemittel verbunden zu sein und eine Bremswirkung anhand von Reibungskräften oder magnetischen Kräften zu erzeugen.

In einer weiteren technisch vorteilhaften Ausführungsform ist die Mehrzahl von Führungselementen vorzugsweise als Führungsstäbe oder Führungsschienen ausgebildet.

In einer weiteren technisch vorteilhaften Ausführungsform umfasst die Rahmenanordnung ferner eine Mehrzahl von Anti-Blockage-Elementen, die dazu ausgelegt ist, eine Bewegung des Rahmens entlang der gesamten Höhe des Schutzobjekts sicherzustellen.

In einer weiteren technisch vorteilhaften Ausführungsform umfasst das Brandschutztextil mindestens ein nicht brennbares Material und/oder weist eine feuerfeste Oberflächenbeschaffenheit auf.

In einer weiteren technisch vorteilhaften Ausführungsform ist das Brandschutztextil luftundurchlässig.

In einer weiteren technisch vorteilhaften Ausführungsform ist das Brandschutztextil dazu ausgelegt, das Schutzobjekt derart umschließen zu können, dass ein Gasaustausch mit der Umgebung stark reduziert, vorzugsweise unterbunden, wird.

In einer weiteren technisch vorteilhaften Ausführungsform weist das Brandschutztextil ferner einen Saum auf, der eine Mehrzahl von Beschwerungselementen umfasst und der dazu ausgelegt ist, sich der Kontur mindestens einer Umgebungsoberfläche in der Nähe des Schutzobjekts anpassen zu können.

In einer weiteren technisch vorteilhaften Ausführungsform ist das Brandschutztextil dazu ausgelegt, an mindestens einer Position oberhalb des Schutzobjekts fixiert zu werden.

In einer weiteren technisch vorteilhaften Ausführungsform ist das Brandschutztextil dazu ausgelegt, vorzugsweise in seiner Mitte oberhalb des Schutzobjekts fixiert zu werden.

Ferner wird die Aufgabe durch das erfindungsgemäße Brandschutzverfahren gelöst, das die folgenden Schritte umfasst: Lösbar festhalten, durch mindestens ein Haltemittel, eines Rahmens einer Rahmenanordnung in einer Ruheposition oberhalb eines Schutzobjekts; Ausgeben, durch einen Brandmelder, eines Brandmeldesignals; Loslassen, in Antwort auf das ausgegebene Brandmeldesignal, des lösbar gehaltenen Rahmens, wobei der Rahmen ferner mit einem Brandschutztextil verbunden und dazu ausgelegt ist, eine Bewegung des Brandschutztextils über ein Schutzobjekt zu unterstützen.

In einer technisch vorteilhaften Ausführungsform umfasst das Brandschutzverfahren ferner: Empfangen, vor dem Ausgeben des Brandmeldesignals, eines Brandanzeigesignals durch den Brandmelder, wobei das Brandanzeigesignal das Ausgeben eines Brandmeldesignals auslöst.

In einer weiteren technisch vorteilhaften Ausführungsform umfasst das Brandschutzverfahren ferner: Führen, durch eine Mehrzahl von Führungselementen, die seitlich des Schutzobjekts angeordnet ist, des Rahmens beim Bewegen in vertikaler Richtung, wobei eine Mehrzahl von Verbindungsmitteln mit der Mehrzahl von Führungselementen beweglich verbunden ist.

In einer weiteren technisch vorteilhaften Ausführungsform umfasst das Brandschutzverfahren ferner: Steuern, durch mindestens ein Steuermittel, einer Geschwindigkeit der Bewegung des Rahmens über das Schutzobjekt anhand mindestens eines vorbestimmten Bewegungsparameters.

Durch die erfindungsgemäße Brandschutzvorrichtung wird selbsttätig durch Schwerkraft und somit ohne die Notwendigkeit externer Energiezufuhr (wenn beispielsweise bei einem Brand gleichzeitig der Strom ausfällt) eine branderstickende Brandschutzhaube in Form des übergestülpten Brandschutztextils über ein Schutzobjekt gezogen. Ein großer Vorteil der erfindungsgemäßen Brandschutzvorrichtung ist, dass die Brandschutzhaube, insbesondere nach einer Fehlauslösung, in kurzer Zeit wieder in seine Ausgangssituation verbracht werden und nach Inspektion und Korrektur des brandbetroffenen Bereiches mit dem Schutzobjekt weitergearbeitet werden kann. Dies ist beispielsweise nach der Auslösung einer Sprinkleranlage nicht möglich. Darüber hinaus werden bei einer Fehlauslösung einer Sprinkleranlage Schutzobjekte durch das ausströmende Wasser in ihrer Qualität beeinträchtig, teilweise gänzlich zerstört.

Die erfindungsgemäße Brandschutzvorrichtung kann sowohl in neu errichteten als auch in bereits bestehenden Lagerhallen für sich allein oder auch in Kombination mit anderen Brandschutzsystemen genutzt werden. Vorteilhaft ist es, freistehende Lagermodule oder Maschinen (wie Fachbodenzeile, Verpackungsroboter, Autostore Lager, etc.) jeweils mit einer separaten Brandschutzvorrichtung auszustatten, da so ein durch einen möglichen Brand einhergehender Produktschaden räumlich abgegrenzt bleibt und nicht auf das gesamte Lager und seinen Bestand Auswirkungen hat.

Ein weiterer Vorteil der Erfindung ist, dass nur jene Artikel zerstört werden, die tatsächlich brennen. Gegenüber Sprinklerung wird durch das Löschwasser aber auch ein Großteil jener Artikel zerstört, die überhaupt nicht brennen. Insofern wäre die erfindungsgemäße Brandschutzvorrichtung auch für Bibliotheken einsetzbar, insbesondere dort, wo hochwertige Bücher lagern, die möglicherweise nicht wiederbeschaffbar sind. Gerade in Bibliotheken mit ihren zahlreichen Regalgassen würde nicht eine große, sondern viele kleine Brandschutzvorrichtungen über den zu schützenden Regalblöcken angeordnet.

Die hohe Modularität der erfindungsgemäßen Brandschutzvorrichtung eignet sich darüber hinaus für sämtliche Anwendungen, in denen fixierte, nicht bewegbare Regalsektionen stehen (Supermarkt, manuelles Kommissionierlager, manuell bedientes (Stapler-) Hochregallager etc.). Einsatzmöglichkeiten bestehen auch beim Schutz unwiederbringlicher Objekte und Unikate, beispielsweise in Museen, die bei einer Sprinklerauslösung im Brandfall wie auch bei Fehlauslösungen beschädigt würden.

Ebenfalls kann eine Anordnung der erfindungsgemäßen Brandschutzvorrichtung über Produktionsmaschinen einen Brand schnell lokal eindämmen und eine Ausbreitung auf benachbarte Maschinen verhindern. Für einen weiteren Anwendungsfall kann in Tiefgaragen eine erfindungsgemäßen Brandschutzvorrichtung zentriert über jenen Parksektionen positioniert werden, an denen die Ladesäulen für Elektrofahrzeuge stehen, und den gesamten Ladebereich inklusive Fahrzeug und Ladesäulen abdecken.

Weiterhin vorteilhaft ist ein Einsatz der erfindungsgemäßen Brandschutzvorrichtung beispielsweise an Flughäfen oder ähnlichen Objekten, in welchen bei Rauchaustritt der operative Betrieb unmittelbar gestoppt wird. Insbesondere an Flughäfen generiert dies enorm hohe Folgekosten, wohingegen bei Einsatz der erfindungsgemäßen Brandschutzvorrichtung ein eventuelles Rauchgas innerhalb der Brandschutzhaube verbleibt.

### FIGURENBESCHREIBUNG

Die Erfindung wird nachstehend anhand von Ausführungsbeispielen unter Bezugnahme auf die beigefügten Figuren im Einzelnen beschrieben. Die Transparenz des gezeigten Brandschutztextils in den Figuren stellt dabei keine Eigenschaft desselben dar, sondern dient lediglich der Veranschaulichung. Es zeigen:
Fig. 1A eine Draufsicht auf eine Rahmenanordnung ohne Brandschutztextil;
Fig. 1B eine Draufsicht auf die Rahmenanordnung mit Brandschutztextil gemäß einer Ausführungsform der vorliegenden Erfindung;
Fig. 2A eine perspektivische Seitenansicht der Brandschutzvorrichtung in einem nicht gelösten Zustand eines lösbaren Rahmens mit Führungselementen gemäß einer Ausführungsform der vorliegenden Erfindung;
Fig. 2B eine perspektivische Seitenansicht der Brandschutzvorrichtung in einem gelösten Zustand des lösbaren Rahmens mit Führungselementen gemäß einer Ausführungsform der vorliegenden Erfindung;
Fig. 3A eine perspektivische Seitenansicht der Brandschutzvorrichtung im nicht gelösten Zustand des lösbaren Rahmens mit Führungselementen und Fixierung des Brandschutztextils gemäß einer Ausführungsform der vorliegenden Erfindung;
Fig. 3B eine perspektivische Seitenansicht der Brandschutzvorrichtung im gelösten Zustand des lösbaren Rahmens mit Führungselementen und Fixierung des Brandschutztextils gemäß einer Ausführungsform der vorliegenden Erfindung;
Fig. 4A eine perspektivische Seitenansicht der Brandschutzvorrichtung im nicht gelösten Zustand des lösbaren Rahmens ohne Führungselemente gemäß einer Ausführungsform der vorliegenden Erfindung; und
Fig. 4B eine perspektivische Seitenansicht der Brandschutzvorrichtung im gelösten Zustand des lösbaren Rahmens ohne Führungselemente gemäß einer Ausführungsform der vorliegenden Erfindung.
Fig. 5 Schritte eines Brandschutzverfahren gemäß Ausführungsformen der vorliegenden Erfindung, wobei strichlierte Linien optionale Schritte kennzeichnen.

### DETAILLIERTE BESCHREIBUNG DER ERFINDUNG

Gemäß den in Fig. 1A bis Fig. 4B dargestellten Ausführungsformen weist die Brandschutzvorrichtung 100 (bzw. 100a, 100b, oder 100c) ein Brandschutztextil 200 und eine Rahmenanordnung 110 auf, wobei die Rahmenanordnung 110 einen Rahmen 120 umfasst, der über einem Schutzobjekt 300 lösbar angebracht ist. Das Brandschutztextil 200 ist mit dem lösbaren Rahmen 120 in einer Weise verbunden, dass der Rahmen 120 im gelösten Zustand in Folge der Schwerkraft eine Bewegung des Brandschutztextils 200 über das Schutzobjekt 300 unterstützt, sodass am Ende der Bewegung des Brandschutztextils 200 das Schutzobjekt 300 von dem Brandschutztextil 200 umschlossen ist. Das Brandschutztextil 200 bildet dann eine Brandschutzhaube, die das Schutzobjekt 300 von der Umgebung abgrenzt. Der gesamte Vorgang der Einhausung eines vor Brand zu schützenden Schutzobjekts 300 erfolgt selbsttätig und ohne Zufuhr von externer Energie anhand des Gewichts von Rahmen 120 und Brandschutztextil 200.

Die Draufsicht auf die Rahmenanordnung mit Brandschutztextil gemäß Fig. 1A und 1B zeigt den lösbaren Rahmen 120 zunächst zum besseren Verständnis ohne Brandschutztextil 200 (Fig. 1A) und dann mit Brandschutztextil 200 (Fig. 1B). Der lösbare Rahmen 120 weist dabei größere Abmessungen in Länge und Breite als das Schutzobjekt 300 auf. Dabei ist der Rahmen 120 so dimensioniert, dass er frei entlang der Höhe des Schutzobjekts 300 bewegt werden kann und ohne das Schutzobjekt 300 zu kontaktieren. Die in Fig. 1A und 1B gezeigte horizontale Grundform des Rahmens 120 ist rechteckig, allerdings dient dies lediglich der vereinfachten Darstellung. Weiterhin sind gleichermaßen andere vieleckige Grundformen möglich genauso wie auch ovale oder runde Formen sowie deren Kombinationen. Diese Vielfalt der möglichen Grundformen bietet ein Höchstmaß an Flexibilität bei der Dimensionierung der Brandschutzvorrichtung 100 in Abhängigkeit der Anforderungen eines Schutzobjekts bzw. mehrerer Schutzobjekte.

Abhängig von der Art des Schutzobjekts 300 sind weiterhin unterschiedlich große Zwischenabstände, also horizontale Abstände zwischen den zum Schutzobjekt 300 gerichteten Innenseiten des Rahmen 120 und den seitlichen Außenseiten des Schutzobjekts 300, vorstellbar. Wesentlich für einen störungsfreien Betrieb der erfindungsgemäßen Brandschutzvorrichtung 100 ist es dabei, dass das Brandschutztextil 200 mit Hilfe des Rahmens 120 hinreichend weit aufgespannt wird, um im gelösten Zustand des Rahmens leichtgängig und vollständig über das Schutzobjekt zu gleiten. Einer Sicherstellung der störungsfreien Bewegung des Rahmens 120 durch die Schwerkraft kommt somit hohe Priorität zu.

Wenn das Schutzobjekt 300 beispielsweise ein Regal eines Regallagers ist und die Anforderungen an die Lagerbestückung des Regallagers es vorsehen, dass keine im Regal deponierte Ware über die Außenabmessungen des Regals vorstehen darf und diese Anforderungen zuverlässig eingehalten werden, können Zwischenabstände zwischen Rahmen 120 und Schutzobjekt 300, in diesem Beispiel dem Regal eines Regallagers, gering dimensioniert und somit verfügbarer Raum als auch Material für die Brandschutzvorrichtung 100 eingespart werden, ohne Beeinträchtigungen bei einem störungsfreien Betrieb der Brandschutzvorrichtung 100 in Kauf nehmen zu müssen. Wenn in anderen Beispielen die Außenabmessungen eines Schutzobjekts nicht zuverlässig eingehalten werden können oder aus anderen Gründen Schwankungen unterliegen oder wenn aufgrund der Oberflächenbeschaffenheit eines Schutzobjekts größere Zwischenabstände zwischen Rahmen 120 und Schutzobjekt 300 generell wünschenswert erscheinen, kann dies bei der Dimensionierung des jeweiligen Rahmens 120 ebenfalls berücksichtigt werden.

Gemäß Fig. 1B ist das Brandschutztextil 200 oberhalb des lösbaren Rahmens 120 angeordnet und liegt auf der Oberseite des Rahmens 120 auf. Dies ist in Fig. 1B durch das lediglich zu Anschauungszwecken leicht transparent dargestellte Brandschutztextil 200 hindurch ersichtlich, unter dem der Rahmen 120 und das Schutzobjekt 300 zu sehen sind (vgl. auch Fig. 1A ohne Brandschutztextil 200). Dabei geht das Brandschutztextil 200 über die Abmessungen des Rahmens 120 in Länge und Breite hinaus (Länge und Breite werden als auf die zwischen den Rahmenseitenteilen aufgespannte Rahmenebene bezogen verstanden). Das Brandschutztextil 200 ist an mehreren Stellen mit dem Rahmen 120 verbunden, vorzugsweise umlaufend an allem Seiten des Rahmens 120. Jene Bereiche des Brandschutztextils 200, die über den Rahmen 120 seitlich hinausgehen, können derart ausgestaltet sein, dass sie in gehaltener Ruheposition des lösbaren Rahmens 120 seitlich neben den Außenseiten des Rahmens 120 herabhängen bzw. in gelöster Position am Ende der Bewegung des Rahmens am Boden aufliegen.

In einer möglichen weiteren Ausführungsform kann das Brandschutztextil 200 auch derart mit dem Rahmen 120 verbunden sein, dass das Brandschutztextil 200 nicht auf der Oberseite des Rahmens 120 aufliegt, sondern an den Innenseiten und/oder der Unterseite und/oder der Außenseite des Rahmens befestigt ist und/oder mit Hilfe von weiteren Befestigungsmitteln am Rahmen hängend befestigt ist, beispielsweise mit Ringen, Ösen, Haken oder sonstigen geeigneten Befestigungsmitteln.

Weiterhin umfasst die Rahmenanordnung 110 in Fig. 1A und 1B Führungselemente 150, die seitlich neben dem Rahmen 120 in vertikaler Richtung angeordnet sind und die dazu ausgelegt sind, den Rahmen 120 im gelösten Zustand beim Bewegen aus seiner lösbaren Ruheposition heraus zu führen. Dazu umfasst der Rahmen 120 ferner mindestens ein Verbindungsmittel 160 je Führungselement 150, das dazu ausgelegt ist, den Rahmen 120 mit dem Führungselement 150 beweglich zu verbinden. Die derart ausgestaltete Rahmenanordnung 110 ist dazu ausgelegt, horizontale Verschiebungen während der Abwärtsbewegung des Rahmens 120 zu reduzieren, bestenfalls zu minimieren. Weiterhin werden somit auch Verkippungen des Rahmens 120 gegenüber einer horizontalen Raumebene kleingehalten und bestenfalls vermieden. Dies ermöglich es ferner, die Bewegung des Rahmens 120 im gelösten Zustand kontrollieren ablaufen zu lassen und Lageabweichungen des Rahmens 120 zu begrenzen.

In Fig. 1A und 1B sind dazu Führungselemente 150 mit Kreisquerschnitt gezeigt und dazu passende ringförmige Verbindungsmittel 160, die am Rahmen 120 fixiert und beweglich mit den Führungselementen 150 verbunden sind. Diese beispielhafte und einfach gehaltene Ausführung sowohl der Führungselemente 150 als auch der Verbindungsmittel 160 ist jedoch nicht einschränkend. Es sind sämtliche geeignete Typen von Führungselementen denkbar, beispielsweise Stäbe mit allen bekannten Querprofilen sowohl als Hohl- oder Vollprofile, z.B. Kreis-, Quadrat-, Rechteck-, T-, I-, L-Profil u.v.m. wie auch Kombinationen daraus, als auch Seilsysteme oder Bahn- bzw. Schienensysteme. Weiterhin können die Führungselemente 150 je nach Anforderungen der Schutzobjekte entweder nur am Boden fixiert werden oder aber auch an Boden und Decke oder auch nur an der Decke. Genauso wenig ist die Art der Verbindungsmittel 160 auf die gezeigte Ringform beschränkt, sondern die Verbindungsmittel 160 können sämtliche Arten und Formen annehmen, die in Kombination mit den verwendeten Führungselementen 150 dazu geeignet sind, den Rahmen 120 beweglich mit einer Mehrzahl von Führungselementen 150 zu verbinden und den Rahmen 120 beim Bewegen in den Führungselementen 150 zu führen.

Weiterhin kann das Verbindungsmittel 160 zudem ein Steuermittel umfassen, dass die Bewegungsgeschwindigkeit des Rahmens 120 im gelösten Zustand steuert. Insbesondere kann durch ein solches Steuermittel die Bewegungsgeschwindigkeit des Rahmens 120 auf einen Höchstwert begrenzt werden wie auch die Bewegung gänzlich angehalten werden, sofern eine dazu erforderliche, im Vorfeld definierte Bedingung eintritt. Durch einen sich im gelösten Zustand kontrolliert nach unten bewegenden Rahmen 120 können sowohl das Verletzungsrisiko für im Bewegungsbereich des Rahmens befindliche Personen reduziert bzw. gänzlich ausgeschlossen werden als auch die verschiedenen Anforderungen der Vielzahl an unterschiedlichen Einsatzorten berücksichtigt werden. Zur Begrenzung der Bewegungsgeschwindigkeit des Rahmens 120 eignen sich bekannte Bremsverfahren anhand von Reibung oder Magnetismus. Das Steuermittel kann dazu mit mindestens einem der Mehrzahl von Verbindungsmitteln 160 verbunden sein und die Bewegung des Rahmens entlang der Mehrzahl von Führungselementen 150 steuern.

Fig. 2A und 2B zeigen eine perspektivische Seitenansicht einer Ausführungsform der vorliegenden Erfindung mit seitlichen Führungselementen 150 zunächst mit in lösbarer Ruheposition gehaltenem lösbaren Rahmen 120 (Fig. 2A) und dann mit gelöstem Rahmen 120 am Ende der durch Schwerkraft getriebenen Bewegung des Rahmens 120 (Fig 2B). In der lösbaren Ruheposition wird der Rahmen 120 durch Haltemittel 140 oberhalb des Schutzobjekts 300 in der Rahmenanordnung 110 lösbar gehalten. Das bzw. die Haltemittel 140 sind dazu ausgelegt, den lösbaren Rahmen 120 zu lösen, entweder durch manuelle Freigabe oder regelbasiert, beispielsweise in Antwort auf ein ausgegebenes Brandmeldesignal, und infolgedessen eine Bewegung des Rahmens in Folge der Schwerkraft freizugeben.

Dazu wird das Brandmeldesignal von einem zur Ausgabe von Brandmeldesignalen ausgelegten Brandmelder in geeigneter Form, vorzugsweise als elektronisches oder optisches Signal, ausgegeben, nachdem der Brandmelder zuvor ein Brandanzeigesignal empfangen hat, beispielsweise durch eine optische oder photoelektrische Rauchmeldeeinheit, einen Wärmemelder oder eine sonstige aus dem Stand der Technik bekannte und geeignete Vorrichtung zur Branderkennung. Das Brandmeldesignal wird dann in seiner ausgegebenen Form von dem Haltemittel 140 erkannt und der lösbare Rahmen 120 aus seiner lösbaren Ruheposition gelöst.

Ferner kann das Haltemittel 140 dazu ausgelegt sein, den lösbaren Rahmen 120 wieder in die lösbare Ruheposition zu bewegen, nachdem der Rahmen 120 die lösbare Ruheposition verlassen hat. Sofern das Haltemittel 140 derart ausgelegt ist, dass es nach dem Loslassen des Rahmens 120 nicht gänzlich den Kontakt zum Rahmen 120 verliert, kann das Steuermittel zum Steuern der Bewegungsgeschwindigkeit des Rahmens 120 im gelösten Zustand anstelle mit bzw. ergänzend zu dem mindestens einen der Mehrzahl von Verbindungsmitteln 160 auch direkt mit dem Haltemittel 140 verbunden sein. Die Verbindung zwischen Haltemittel 140 und Rahmen 120 im gelösten Zustand kann dann nicht nur zum Bewegen das Rahmens 120 zurück in die Ruheposition genutzt werden, sondern bereits auf dem Weg nach unten in Form einer Bremswirkung.

Die Ausgestaltung des Haltemittels 140 ist nicht durch das dargestellte Haltemittel 140 aus den beispielhaften Ausführungsformen gemäß Fig. 2A und 2B oder den weiteren Figuren beschränkt, sondern sie erstreckt sich auf alle geeigneten Haltemittel, die es ermöglichen, den Rahmen 120 in der lösbaren Ruheposition oberhalb des Schutzobjekts 300 zu halten, beispielsweise mechanisch, hydraulisch, pneumatisch oder magnetisch arbeitende Haltemittel. Weiterhin sind all jene Haltemittel geeignet, die es erlauben, den Rahmen 120 nach einer Bewegung wieder in die lösbare Ruheposition zu verbringen, beispielsweise Seilzüge, Hub- oder Schienensysteme. In Ausführungen, in denen das Haltemittel nicht dazu ausgelegt ist, den lösbaren Rahmen 120 wieder in die lösbare Ruheposition zu bewegen, muss der Rahmen 120 nach Auslösung und Bewegung manuell wieder in die lösbare Ruheposition verbracht werden. Hierzu zeigen Fig. 3B sowie Fig. 4A und 4B Ausführungsformen mit einem Haltemittel 140b.

Das Brandschutztextil 200 wird gemäß den in Fig. 2A und 2B gezeigten Ausführungsformen in der lösbaren Ruheposition durch den lösbaren Rahmen 120 gehalten und ist mit diesem gemäß den zuvor gemachten Ausführungen verbunden. Um sich, wie in Fig. 2B gezeigt, zusammen mit dem gelösten Rahmen 120 über das Schutzobjekt 300 bewegen zu können und eine Brandschutzhaube um das Schutzobjekt 300 herum bilden zu können, die das Schutzobjekt 300 von der Umgebung abgrenzt, ist das Brandschutztextil 200 dazu ausgelegt, das Schutzobjekt 300 in Länge, Breite und Höhe umschließen zu können. Zudem ist das Brandschutztextil 200 derart am lösbaren Rahmen 120 befestigt, dass der Rahmen 120 im gelösten Zustand die Bewegung des Brandschutztextils 200 über das Schutzobjekt 300 bis zum vollständigen Aufliegen des Brandschutztextils 200 auf den Bodenflächen um das Schutzobjekt 300 herum unterstützen kann. Der Rahmen 120 selbst muss dabei nicht auf dem Boden zum Liegen kommen, kann dies aber.

Für die Brandschutzwirkung der Brandschutzvorrichtung 100 ist es vorteilhaft, wenn das Brandschutztextil 200 das Schutzobjekt 300 bestmöglich umschließt und einen Gasaustausch zwischen der Umgebung und dem vom Brandschutztextil 200 eingeschlossenen Volumen, also dem Volumen unter der entstandenen Brandschutzhaube, reduziert, bestenfalls gänzlich unterbindet. Je geringer der Gasaustausch zwischen dem Volumen unter der Brandschutzhaube und der Umgebung ist, desto stärker ist die Branddrosselungswirkung der Brandschutzvorrichtung, weil somit die für die meisten Brände erforderliche Luft- bzw. Sauerstoffzufuhr vermindert wird. Derartige Brände ersticken dann in kurzer Zeit bzw. verlangsamen zumindest deutlich. Zeitgleich kann bei reduziertem Gastaustausch auch weniger Rauchgas aus dem Volumen unter der Brandschutzhaube entweichen, was sowohl die Sicherheit von im Umfeld befindlichen Personen (z.B. Mitarbeiter, Kunden oder Feuerwehr) erhöht als auch Schäden durch sich festsetzenden Rauchgeruch an im Umfeld befindlichen Objekten (z.B. Waren, insbesondere Mode-/Kleidungsartikel oder Möbel, sowie Einrichtung und sonstigen Gegenstände) reduziert.

Bedingt durch die deutliche Reduzierung bzw. komplette Vermeidung austretenden Rauchs bzw. Rauchverteilung auf angrenzende Flächen wird weiterhin die Sicht deutlich weniger behindert, sodass Mitarbeiter und sonstige Personen schnell einen Weg zum Notausgang finden können. Auch für die Feuerwehr reduziert sich die Sichtbehinderung signifikant, sodass ein Brandherd direkt gefunden und die Notwendigkeit des Einsatzes von Atemschutzausrüstung deutlich reduziert bzw. komplett vermieden werden kann.

Daneben wird durch die deutliche Reduzierung bzw. komplette Vermeidung austretenden Rauchs auch ein mögliches Auslösen weiterer Rauchmelder in benachbarten Bereichen durch sich anderenfalls ausbreitenden Rauch verhindert. Solche zusätzlichen "Fehl"-Auslösungen von Rauchmeldern in per se von einem Brand nicht betroffenen Bereichen sind insbesondere dann kostenintensiv, wenn in den angrenzenden Bereichen eine klassische Sprinklerung montiert ist. Diese zieht dann die bekannten - und durch die erfindungsgemäße Vorrichtung sowie das erfindungsgemäße Verfahren vermeidbaren - Folgeschäden nach sich.

Neben der Brandschutzwirkung durch reduzierten Gasaustausch ist die Brandbeständigkeit des Brandschutztextils 200 selbst wichtiger Teil der Brandschutzwirkung der Brandschutzvorrichtung 100. Durch die Brandbeständigkeit des Brandschutztextils 200 kann ein von der Brandschutzhaube umschlossener Brand eines Schutzobjekts 300 sich nicht ausbreiten und nicht auf in der Umgebung des Schutzobjekts 300 befindliche weitere Objekte übergreifen. Dies ist insbesondere für solche Brände von Vorteil, die auch ohne externe Luft- bzw. Sauerstoffzufuhr ablaufen können, beispielsweise Brände von Lithium-Ionen- oder Lithium-Polymer-Batterien.

Das Brandschutztextil 200 kann ein nicht-brennbares Material oder mehrere nichtbrennbare Materialien umfassen, wobei die mehreren nicht-brennbaren Materialien miteinander zu dem Brandschutztextil 200 verarbeitet sind. Daneben kann das Brandschutztextil 200 ergänzend oder alternativ zu dem einem oder den mehreren nicht-brennbaren Materialen eine feuerfeste Oberflächenbeschaffenheit aufweisen. Zur Herstellung des Brandschutztextils 200 kommen alle aus dem Stand der Technik bekannten nicht-brennbaren Materialien sowie Verfahren zur Herstellung feuerfester Oberflächenbeschaffenheit in Frage, die eine ausreichend Flexibilität und Verformbarkeit aufweisen, sodass sich das jeweilige Brandschutztextil zum erfindungsgemäßen Einsatz eignet. Die Art und der Aufbau des einzusetzenden Brandschutztextils richten sich bedarfsorientiert nach dem Schutzobjekt sowie der Art des zu erwartenden Brandes, sodass insbesondere bei Batteriebränden höhere Anforderungen an das Brandschutztextil zu stellen sind (beispielsweise durch den Einsatz von Mineralfasern) als beispielsweise bei einem klassischen primär sauerstoffbehafteten Brand.

Um sicherzustellen, dass das Brandschutztextil 200 bestmöglich den Gasaustausch zwischen dem Volumen unter Brandschutzhaube und der Umgebung unterbindet, sollte der Bewegungsbereich unterhalb des lösbaren Rahmens 120 sowie der Bewegungsbereich der Mehrzahl von Führungselementen 150 bestmöglich und dauerhaft freigehalten werden. Dies kann regelbasiert anhand von Betriebsvorschriften vorgenommen werden, gegebenenfalls unterstützt durch konstruktive Maßnahmen und die Nutzung von Anti-Blockage-Elementen, beginnend bei der Kennzeichnung von Sperrflächen bis hin zur Errichtung von Barrieren wie Zäunen, Mauern, Abweisblechen etc. außerhalb des Bewegungsbereichs des lösbaren Rahmens 120, die eine Blockage des Bewegungsbereichs des lösbaren Rahmens stark erschweren bis verunmöglichen.

Um auch in anderen Anwendungsfällen, in denen der Bewegungsbereiche unterhalb des lösbaren Rahmens nicht zuverlässig freigehalten werden kann, dennoch ein weitestgehend bündiges Aufliegen des Brandschutztextils auf den Umgebungsoberflächen des jeweiligen Schutzobjekts sicherzustellen, können die Bereiche des Brandschutztextils 200, die über den Rahmen 120 seitlich hinausgehen großzügiger ausgestaltet werden, sodass sie in gehaltener Ruheposition des lösbaren Rahmens 120 seitlich neben den Außenseiten des Rahmens 120 herabhängen. Am Ende der Bewegung des Rahmens 120 im gelösten Zustand können diese überhängenden Bereiche des Brandschutztextils 200 dann Unebenheiten und Hindernisse auf den Umgebungsoberflächen ausgleichen und weitestgehend kompensieren.

In Ergänzung hierzu zeigt die perspektivische Seitenansicht einer Ausführungsform gemäß Fig. 3A die Brandschutzvorrichtung im nicht gelösten Zustand und gemäß Fig. 3B im gelösten Zustand des lösbaren Rahmens mit Führungselementen und einem Brandschutztextil 200, das ferner einen gesonderten Saum 210 aufweist, der mit Beschwerungselementen versehen ist. Dieser beschwerte Saum 210 ist dazu ausgelegt, sowohl das Brandschutztextil 200 nach unten zu ziehen als auch nachgiebig genug zu sein, um ein bündiges, bestmöglich luftdichtes Aufliegen des Brandschutztextils auf den Umgebungsoberflächen des Schutzobjekts 300 sicherzustellen. Dabei ist der Saum 210 jedoch nicht so schwer ausgebildet, dass er Personen bei Kontakt verletzen würde bzw. deren eigenständige Befreiung aus einem gegebenenfalls auf ihnen liegenden Brandschutztextil 200 verhindern würde.

Abhängig von Länge und Breite des Rahmens 120 befindet sich das Brandschutztextil 200 in der lösbaren Ruheposition des Rahmens 120 entweder mehrheitlich oberhalb des Rahmens 120 (vorrangig bei schmalen bzw. länglichen Rahmenabmessungen) oder mehrheitlich zwischen den seitlichen Rahmenteilen bzw. ausbauchend nach unten hängend (vorrangig bei größeren Rahmendimensionen in Länge und Breite). Während in erstgenannten Fällen das Brandschutztextil 200 zusammen mit dem Rahmen 120 in der lösbaren Ruheposition üblicherweise keinen Kontakt zum Schutzobjekt 300 aufweist, wird dies aufgrund der Rahmendimensionen bei den letztgenannten Fällen aufgrund der Schwerkraft immer dort auftreten, wo die lösbare Ruheposition nicht hoch genug über dem Schutzobjekt 300 liegt oder sofern nicht weitere Maßnahmen ergriffen werden.

Die Ausführungsform gemäß Fig. 3A zeigt hierzu eine mögliche Fixierung des Brandschutztextils an mehreren Positionen (222) an der Decke oberhalb des Schutzobjekts 300 als eine Möglichkeit aus einer Vielzahl möglicher Fixierungen. Als weiteres Beispiel zeigt Fig. 3B eine Fixierung an einer zentralen Position (221) oberhalb des Schutzobjekts 300. Weiterhin ist eine Fixierung des Brandschutztextils 200 oberhalb des Schutzobjekts 300 generell nicht erforderlich, sofern ein Aufliegen des Brandschutztextils 200 auf dem Schutzobjekt 300 in der lösbaren Ruheposition des Rahmens 120 keine Probleme bei der üblichen Nutzung des Schutzobjekts 300 bereitet.

Die Ausführungsform gemäß Fig. 4A und 4B zeigt eine perspektivische Seitenansicht der Brandschutzvorrichtung ohne seitliche Führungselemente zunächst mit in lösbarer Ruheposition gehaltenem Rahmen 120 (Fig. 4A) und dann mit gelöstem Rahmen 120 am Ende der Bewegung des Rahmens 120 (Fig 4B). Die gezeigte Ausführungsform kommt aufgrund nicht vorhandener Führungselemente auch ohne Verbindungsmittel für den Rahmen 120 aus und eignet sich im Besonderen für Anwendungen, in denen ein Schädigungsrisiko für im Bewegungsbereich des Rahmens 120 befindliche Personen weitestgehend ausgeschlossen werden kann, für Anwendungen, in denen keine erhöhte Anforderungen an die potentiell mit dem Rahmen 120 oder dem Brandschutztextil 200 in Kontakt kommenden Außenoberflächen des Schutzobjekts 300 bestehen und/oder für Anwendungen, in denen eine besonders kostengünstige Brandschutzlösung benötig wird.

Fig. 5 zeigt Schritte eines Brandschutzverfahren gemäß Ausführungsformen der vorliegenden Erfindung. Dabei kennzeichnen Volllinien grundlegende Verfahrensschritte und Strichlinien mögliche weitere Verfahrensschritte, die neben den grundlegenden Verfahrensschritten Teil des Brandschutzverfahrens sein können.

Im Sinne der Erfindung schließt der Begriff Brandschutztextil auch sämtlichen sonstigen flächenförmigen textilen oder folienbasierten Gebilde ein, mit denen in sinnvoller Weise die erfindungsgemäße Brandschutzvorrichtung hergestellt werden kann.

Weitere vorteilhafte Ausgestaltungen und Abwandlungen ergeben sich für die Fachperson aus den hier beschriebenen Ausführungsbeispielen und werden von ihr als zur Erfindung gehörig verstanden.

## Patentansprüche

1. Brandschutzvorrichtung (100), umfassend:
ein Brandschutztextil (200); und
eine Rahmenanordnung (110),
wobei die Rahmenanordnung einen lösbar gehaltenen Rahmen (120) und mindestens ein Haltemittel (140) umfasst,
wobei der Rahmen mit dem Brandschutztextil verbunden und dazu ausgelegt ist, eine Bewegung des Brandschutztextils über ein Schutzobjekt (300) zu unterstützen, und
wobei das Haltemittel dazu ausgelegt ist, den Rahmen oberhalb des Schutzobjekts in einer Ruheposition lösbar festzuhalten.

2. Brandschutzvorrichtung gemäß Anspruch 1, ferner umfassend einen Brandmelder, der dazu ausgelegt ist, ein Brandmeldesignal auszugeben, wobei das mindestens eine Haltemittel dazu ausgelegt ist, in Antwort auf das ausgegebene Brandmeldesignal den Rahmen loszulassen.

3. Brandschutzvorrichtung gemäß Anspruch 2, wobei das mindestens eine Haltemittel ferner dazu ausgelegt ist, den Rahmen wieder in die Ruheposition zu bewegen, nachdem das Haltemittel zuvor den Rahmen losgelassen hat.

4. Brandschutzvorrichtung gemäß einem der vorangehenden Ansprüche, wobei sich der Rahmen über die maximalen horizontalen Abmessungen des Schutzobjekts hinaus erstreckt und dazu ausgelegt ist, die Bewegung des Brandschutztextils über das Schutzobjekt unter Nutzung der Schwerkraft zu unterstützen.

5. Brandschutzvorrichtung gemäß einem der vorangehenden Ansprüche, wobei die Rahmenanordnung ferner umfasst:
eine Mehrzahl von Führungselementen (150), die seitlich des Schutzobjekts angeordnet und dazu ausgelegt ist, den Rahmen beim Bewegen in vertikaler Richtung zu führen;
eine Mehrzahl von Verbindungsmitteln (160), die dazu eingerichtet ist, mit der Mehrzahl von Führungselementen beweglich verbunden zu sein.

6. Brandschutzvorrichtung gemäß einem der vorangehenden Ansprüche, wobei die Rahmenanordnung ferner mindestens ein Steuermittel umfasst, das dazu ausgelegt ist, eine Geschwindigkeit der Bewegung des Rahmens über das Schutzobjekt anhand mindestens eines vorbestimmten Bewegungsparameters zu steuern.

7. Brandschutzvorrichtung gemäß Anspruch 6, wobei das mindestens eine Steuermittel ferner dazu ausgelegt ist, mit mindestens einem der Mehrzahl von Verbindungsmitteln gemäß Anspruch 5 oder mit dem Haltemittel verbunden zu sein und eine Bremswirkung anhand von Reibungskräften oder magnetischen Kräften zu erzeugen.

8. Brandschutzvorrichtung gemäß einem der vorangehenden Ansprüche, wobei die Rahmenanordnung ferner eine Mehrzahl von Anti-Blockage-Elementen umfasst, die dazu ausgelegt ist, eine Bewegung des Rahmens entlang der gesamten Höhe des Schutzobjekts sicherzustellen.

9. Brandschutzvorrichtung gemäß einem der vorangehenden Ansprüche, wobei das Brandschutztextil mindestens ein nicht brennbares Material umfasst und/oder eine feuerfeste Oberflächenbeschaffenheit aufweist.

10. Brandschutzvorrichtung gemäß einem der vorangehenden Ansprüche, wobei das Brandschutztextil dazu ausgelegt ist, das Schutzobjekt derart umschließen zu können, dass ein Gasaustausch mit der Umgebung stark reduziert, vorzugsweise unterbunden, wird.

11. Brandschutzvorrichtung gemäß einem der vorangehenden Ansprüche, wobei das Brandschutztextil ferner einen Saum (210) aufweist, der eine Mehrzahl von Beschwerungselementen umfasst und der dazu ausgelegt ist, sich der Kontur mindestens einer Umgebungsoberfläche in der Nähe des Schutzobjekts anpassen zu können.

12. Brandschutzverfahren, umfassend die folgenden Schritte:
Lösbar festhalten, durch mindestens ein Haltemittel (140), eines Rahmens (120) einer Rahmenanordnung (110) in einer Ruheposition oberhalb eines Schutzobjekts (300);
Ausgeben, durch einen Brandmelder, eines Brandmeldesignals;
Loslassen, in Antwort auf das ausgegebene Brandmeldesignal, des lösbar gehaltenen Rahmens (120),
wobei der Rahmen ferner mit einem Brandschutztextil (200) verbunden und dazu ausgelegt ist, eine Bewegung des Brandschutztextils über das Schutzobjekt zu unterstützen.

13. Brandschutzverfahren gemäß Anspruch 12, ferner umfassend:
Empfangen, vor dem Ausgeben des Brandmeldesignals, eines Brandanzeigesignals durch den Brandmelder, wobei das Brandanzeigesignal das Ausgeben eines Brandmeldesignals auslöst.

14. Brandschutzverfahren gemäß Anspruch 12 oder 13, ferner umfassend:
Führen, durch eine Mehrzahl von Führungselementen (150), die seitlich des Schutzobjekts angeordnet ist, des Rahmens beim Bewegen in vertikaler Richtung, wobei eine Mehrzahl von Verbindungsmitteln (160) mit der Mehrzahl von Führungselementen beweglich verbunden ist.

15. Brandschutzverfahren gemäß einem der Ansprüche 12 bis 14, ferner umfassend:
Steuern, durch mindestens ein Steuermittel, einer Geschwindigkeit der Bewegung des Rahmens über das Schutzobjekt anhand mindestens eines vorbestimmten Bewegungsparameters.
